# EUROPÄISCHE PATENTSCHRIFT

(11) **EP 1 272 797 B1**
(45) Veröffentlichungstag und Bekanntmachung des Hinweises auf die Patenterteilung: **21.03.2007**
(21) Anmeldenummer: 01935976.9
(22) Anmeldetag: 17.04.2001
(51) Int. Cl.: F21V 21/14, F21S 6/00

(54) **LEUCHTENGESTÄNGE, INSBESONDERE FÜR NIEDERVOLTLEUCHTEN UND LEUCHTE, INSBESONDERE TISCH-, STEH- ODER WANDLEUCHTE**
LAMP SUPPORTS, IN PARTICULAR FOR LOW VOLTAGE LAMPS AND FITTINGS, IN PARTICULAR TABLE, STANDARD OR WALL LAMPS
TRINGLERIE DE LAMPE, EN PARTICULIER POUR LAMPES BASSE TENSION, ET LAMPE CORRESPONDANTE, EN PARTICULIER LAMPE DE BUREAU, LAMPADAIRE, OU LAMPE MURALE

(30) Priorität: 13.04.2000 DE 20006792 U
(43) Veröffentlichungstag der Anmeldung: 08.01.2003
(73) Patentinhaber: Siteco Beleuchtungstechnik GmbH, 83301 Traunreut (DE)
(72) Erfinder: VAN SCHOOR, Berthold, 76227 Kalsruhe (DE)
(74) Vertreter: Schohe, Stefan
(86) Internationale Anmeldenummer: PCT/DE2001/001475
(87) Internationale Veröffentlichungsnummer: WO 2001/079751

(56) Entgegenhaltungen:
- DE-A- 19 513 364
- DE-A- 19 705 295
- DE-U- 8 901 191
- DE-U- 20 006 792
- DE-U- 29 706 090

## Beschreibung

Die Erfindung bezieht sich auf ein Leuchtengestänge nach dem Oberbegriff des Anspruchs 1, wie es für Tisch- und Arbeitsleuchten, in stehender oder wand- oder dekkenmontierter Form Verwendung findet sowie auf eine Leuchte nach den Oberbegriff des Anspuchs 23, die als Tisch-, Steh-, Wand- oder Deckenleuchte ausgebildet ist.

Solcherart Leuchten, die meist mit einem verschwenkbaren und/oder ausziehbaren Tragarmen ausgestattet sind, besitzen mehr oder weniger starre Stäbe mit Gelenken, eventuell mit Gegengewichten oder Entlastungsfedern. Daneben sind, insbesondere für leichte Halogenlampen, Teleskopgestänge verbreitet.

Aus der DE 297 06 090.2 U1 ist schließlich eine Lampe bzw. Leuchte mit veränderbarem bandförmigem gattungsgemäßen Leuchtengestänge bekannt, bei dem an der Leuchtenhalterung, bestehend aus einem Leuchtenfuß und zwei aus diesem vertikal herausragenden Halterarmen, zwischen den äußeren Enden der Halterarme ein wippenförmig schwenkbarer Führungs-Kontaktschuh befestigt ist. Durch diesen sind, als Traggestänge für einen Leuchtenkopf, zwei elektrisch leitende, rinnenförmig gebogene Metallbänder längsverschieblich hindurchgeführt, die bis auf die Längskanten lack-isoliert sind. Dabei sind diese Bänder mit ihrer jeweiligen Rinnenöffnung nach außen weisend, d. h. Rücken an Rücken zueinander angeordnet, im Querschnitt eine X-form darstellend. Am rückwärtigen Ende weist der Führungskontaktschuh ein Gehäuse auf, in dem die aus dem Führungsteil des Kontaktschuhes hinten herausragenden Enden der Bänder in Maßbandart jeweils in zueinander entgegengesetzter Richtung aufgerollt sind. Beim vorne Herausziehen bzw. Zurückschieben des Band-Tragarmes wird jeweils hinten das Band weiter aufgerollt oder abgerollt, wodurch ein zusätzlicher Rollwiderstand zu überwinden ist. Nachteilig ist auch, daß die Stromabnahme entlang der gesamten Bandlängskanten über den Führungskontaktschuh erfolgt, wodurch jeweils ein leitender Kontakt zwischen den Teilen in sämtlichen Stellungen entlang des Bandes vorhanden sein muß, mit entsprechend enger Führung, wodurch eine höhere Schiebekraft aufgewendet werden muß. Zudem wirkt sich tragend, also das Tragband-Eigengewicht und das Gewicht der Lampe übernehmend, nur das mit der Rinnenöffnung nach oben weisende Band aus, während das mit der Öffnung nach unten weisende Band keine Belastung aushält und nur eine reine Stromleitungsfunktion erfüllt.

Aufgabe der Erfindung ist es, ein Leuchtengestänge oben genannter Gattung anzugeben, das einfach und wirkungsvoll im Aufbau ist, eine verhältnismäßig erhöhte Tragkraft seines Tragarmes besitzt, der zudem leicht ausziehbar und einschiebbar sein soll, sowie eine Leuchte, die in optimaler Weise als Tisach-, Steh-, Wand- oder Dekkenleuchte verwendbar ist.

Diese Aufgabe wird durch ein gattungsgemäßes Leuchtengestänge mit den Merkmalen des Anspruchs 1 gelöst. Vorteilhafte Ausgestaltungen sind in den Unteransprüchen gekennzeichnet.

Demgemäß ist das Fußende des mindestens einen rinnenförmigen Bandes stromführend mit der Halterung verbunden. Es erfolgt somit die Stromleitung am Band nur jeweils schmalseitig, so daß es an seinem ganzen Umfang z.B. durch Lackieren, isolierbar ist und es keine Probleme mit eventuellen Kurzschlüssen zwischen unisolierten Längskanten, wie beim Stand der Technik, geben kann. Selbstverständlich kann das Band auch in einer höher als am zuuntersten Fußende befindlichen Zone des Band-Fußarmes befestigt sein, je nach funktionnellen oder esthätischen Bedarfsfall.
Zudem ist der Bandteil zwischen Fußende und Eintritt in die Längsführung in Form einer Schlaufe ausgebildet, die zumindest eine nicht ortsfeste Zone der Richtungsänderung zwischen graden Bandabschnitten variabler Länge aufweist. So kann das Gestängeband, ausgehend von seiner Befestigung über sein Fußende, zuerst in einer relativ großen Schleife mit einer 180°-Bogen-Richtungsänderung geführt sein, bevor er durch die Längsführung hindurchgeführt sind, wobei diese große bzw. lange Bandschleife die Bandlänge aufnimmt bzw. abgibt, die beim Einschieben oder Herausziehen des Band-Tragarmes verschoben wird. Somit wird nur eine enge Schleife, deren Schleifenarme relativ nah benachbart und im wesentlichen parallel verlaufen, enger oder weiter gezogen bzw. geschoben, also lediglich deren Länge geändert, ohne daß dazu besondere Kräfte aufzubringen sind. Auch sind dadurch die auf den rückwärtigen Einführarm der z. B. als Wippe ausgebildeten Längsführung wirkenden Kräfte stets im wesentlichen konstant, da kein sich veränderndes Gewicht von sich auf- oder abrollenden Bandenden vorhanden ist.

Vorteilhaft ist, wenn zwei rinnenförmige Bänder in gleicher Wölbungsrichtung auf- bzw. ineinanderliegend angeordner sind, eine Doppelwand-Rinne bildend. Dadurch daß im Verlauf des Tragarms beide Bänder mit ihrer Rinnenöffnungen nach oben, also entgegen der Belastung weisen, sind beide Bänder in gleicher Weise tragend und somit ist die Tragkraft des Band-Tragarmes wesentlich optimiert. Die beiden Bänder können an ihren beiden Enden, also Fuß- und Kopfende, isoliert miteinander verbunden sein, so daß sich insgesamt eine kompakte Bauweise als Doppel- oder Sandwichband ergibt.

Erfindungsgemäß besteht die Leuchtenhalterung aus einem Leuchtenfuß, an dem senkrecht herausragend mindestens ein Halterarm befestigt ist, an dem wiederum die Band-Längsführung angeordnet ist. Dabei kann die Längsführung unbeweglich, also fest an einem Halterarm vorgesehen sein und zwar in Form eines Führungsschlitzes oder als mindestens drei Führungsbolzen, die an einer Seitenfläche des Haltearmes herausragen oder zwischen zwei parallelen Halterarmen angeordnet sind. Eine Vertikalverschwenkbarkeit des Tragarmes ist dann jedoch nicht vorhanden, es sei denn, der letzte Bolzen ist vertikalverschieblich angeorordet, z. B. über Langloch und Spannschraube.

Von Vorteil ist, wenn die Band-Längsführung als relativ einfache Wippe ausgebildet ist, die nicht stromführend sein muß, also aus Kunststoff fertigbar ist. Deren Bandführungsauflagefläche weist dabei zumindest in dem vorderen, ausziehseitigen, relativ lang ausgebildeten Stützarm ein nach oben offenes, rinnenförmiges Profil, entsprechend dem Rinnenprofil der Bänder auf, wodurch eine sehr gute Abstützung des Band-Tragarmes vorhanden ist. Auch läßt sich beim Verschwenken des Tragarmes, bei strenger eingestellter Wippenschwenkführung, am an dieser Seite weit herausragenden Stützarm aufwärts oder abwärts drücken, so daß nicht die Gefahr besteht, daß durch Verschwenkdrücken am lange herausgeschobenen Band-Tragarm selbst, dieser abknickt.

Die Wippen-Längsführung kann erfindungsgemäß eine gerade Wippe, d.h. mit zwei zueinander fluchtenden geraden Wippenarmen sein oder als Umlenkwippe ausgelegt sein, die einen vorderen, längeren Wippen-Stützarm mit nach oben offener Rinnenform und einen hinteren Wipen-Bogenarm aufweist. Das in die Umlenkwippe hinten eingeführte Band erfährt dadurch zuerst eine bogenförmige Abbiegung, mit gerade Querprofil um am vorderen Stützarmende rinnenförmig herausgeführt zu werden. Dabei kann der Bogenarm eine bogenförmige Führung aufweisen oder eine die Umlenk-Bogenform der Bänder auf max. 90° umschreibende Winkelform aufweisen, in die das gebogene Band, je nach Schwenkwinkel des Tragarmes und damit der Wippe, mehr oder weniger eingebogen wird, also in der Bandbiegung einen kleineren oder größeren Radius aufweist.

Es kann vorteilhaft sein, die Schwenkwippe so auszubilden, daß ihre Schwenkachse oberhalb, unterhalb oder im wesentlichen in Höhe der Wippen-Bandführungsfläche angeordnet ist. Die Anordnung ist jeweils von der Wippenkonstruktion, also ob eine Bogenwippe oder eine gerade Wippe verwendet wird, abhängig oder z.B. davon, in wieweit der Wippen-Bogenarm zwischen den Halterarmen einschwenkbar sein darf, um das durch diesen hindurchgeführte Band nicht einzuknikken.

Erfindungsgemäß kann vorteilhaft sein, nur einen oder zwei zueinander parallele Halterarme vorzusehen. Bei der Ausführungsform mit nur einem Halterarm ist an dessen einen Flachseite die Führungswippe über eine quer herausragende Schwenkachse angebracht. Das Band kann nun entweder im wesentlichen jeweils mit parallel zur Schwenkachse weisender Querrichtung, mit der Rinnenöffnung zur Wippe bzw. zum Halterarm weisend, am Lampenfuß befestigt sein, dann die große Schlaufe bildend, insgesamt S-förmig in der gleichen Vertikalebene geführt sein. Es kann aber auch am oberen Ende des stromführenden Halterarmes befestigt sein oden an einem oberhalb der Wippe , parallel zur Schwenkachse verlaufenden Armfortsatz.

Das Band kann jedoch auch an der der Wippenschwenkachse entgegengesetzt befindlichen Flachseite des Halterarmes in Parallelführung zu diesem, mit der Rinnenöffnung zum Halterarm weisend, in unmittelbarer Nähe mit dessen Befestigungsende am Lampenfuß befestigt sein und diesen in optisch ansprechender Weise an dieser Flachseite abgerundet umschließen. Dabei erfährt das entlang des Halterarmes und über dieses hinaus hochgeführte Band dann nicht nur eine 180°-Richtungsänderung um eine Querachse, sondern zudem auch noch eine 90°-Verdrehung um eine Vertikalachse, um in die Umlenkwippe eingeführt zu werden.

Besteht die Halterung aus zwei zueinander parallel beabstandeten Halterarmen, dann können diese aus Flach- oder Rundmaterial gefertigt sein, mit dazwischen befestigter Wippe. Dabei kann die Wippenschwenkachse am oberen Ende der beiden Halterarme zwischengesetzt und das Band in der gleichen Ebene im wesentlichen S-fömig, ausgehend vom Lampenfuß, geführt sein. So kann das Bandfußende für z.B. eine Tischleuchte, senkrecht aus der Leuchtenfuß-Oberseite herausragen. Bei der Ausführung als Wandleuchte kann das Bandfußende auf der Leuchtenfußoberseite flach aufliegend befestigt sein, von dieser radial abragend geführt, wobei dann, dadurch daß durch die Wandbefestigung eine um 90° versetzte Position der Halterung im Vergleich zur Tischlampenausführung vorhanden ist, die Wippe auch um ca. 90° weiter nach oben verschwenkt gehalten wird, wodurch auch hier wieder eine S-Bandführung in einer Ebene vorhanden ist.

Des weiteren kann vorteilhaft sein, wenn eine gerade Wippe, also mit zwei zueinander geradlinig fluchtenden Wippenarmen vorgesehen ist, wobei jeweils an den Enden der Arme eine die Bänder an deren Oberseite zumindest teilweise umgreifende Bandführung vorgesehen ist. Im wesentlichen mittig an der Wippe ist ein portalförmig die Wippe oberhalb der Führungsflächen umspannender Haltebügel vorgesehen. An diesem ist das Fußende des Bandes stromleitend so befestigt, daß es mit der Rinnenöffnung in Richtung auf die Führungsfläche weist und das Band im wesentlichen parallel zur Führungsfläche verläuft, um dann in einer großen Schleife um 180° zurückgebogen und durch die Wippenführung gerade hindurch und über diese hinausragend als Tragearm weitergeführtzu werden, im wesentlichen insgesamt einen J-Verlauf aufweisend. Hierdurch wird eine äußerst einfache Form erzielt, die bei Wippenanordnung am oberen Ende der Halterarme als Tisch-, als Steh- und auch als Deckenleuchte optimal verwendbar ist. Hier ist auch eine Ausführung ohne Befestigungsbügel denkbar, wobei dann die Befestigung des Fußendes direkt an einem zwischen den Halterarmen, unterhalb der Wippe befindlichen Querbügel erfolgen kann. Hierbei ist aber zu bedenken, daß dann die Schwenkbarkeit des Tragarmes beschränkt ist und ein Abknicken des Bandes möglich ist.

Eine besondere Ausführungsform mit einer Bandschleifenführung kann erzielt werden, wenn die beiden Halterarme an ihrem oberen äußeren Ende über einen Querbügel verbunden sind, an dem das Fußende des Bandes leitend so befestigt ist, daß es im ersten Abschnitt im wesentlichen in gleicher Längserstreckung mit den Halterarmen verläuft. Dabei ist die Bogenwippe zwischen den Halterarmen tiefer gesetzt. Das Band verläuft nunmehr, ausgehend von dem oberen Querbügel, mit der Rinnenöffnung nach hinten weisend, zuerst gerade in Haltearmerstreckung, macht dann eine 180°-Kehrtwendung, um bogenförmig in die Umlenkwippe hinein und dann geradlinig als Tragarm aus dieser herauszuführen. Dadurch wird eine flache O-Schleife erhalten wird, also eine äußerst einfache und gleichzeitig wirksame Form. Diese ist auch bei einer Wandleuchte verwendbar, sofern die Halterarme eine 90°-Biegung um eine Querachse aufweisen, so daß die Haltearmenden vertikal nach oben weisen, wodurch sich auch die Bandschleife im wesentlichen vertikal nach obenerstreckt. Diese Ausführungsform wirkt optisch besonders ansprechend, wenn als Halterarme Rundprofile oder Rohre verwendet werden, die auch in gebogenem Zustand der Wandlampenausführung eine leichte und gefällige Ausführung darstellen.

Um das Vertikal-Verschwenken des nach vorne herausragenden Band-Tragarmes optimal zu erlauben, d.h. ein extrem leichtes nach oben Verschwenken, praktisch nur durch Anheben mit einem Finger am Bandkopfende und gleichzeitig dessen Abknikken bzw. Abschwenken unter Gewicht des Lampenkopfes und des ggf. lang herausgezogenen Tragarmes zu verhindern, kann an der Wippen-Schwenkachse ein nach oben wirksamer Freilauf vorgesehen sein. Dieser gibt die Schwenkbewegung der Wippe nach oben frei, während die Schwenkbewegung nach unten stark abgebremst ist und nur durch zusätzlichen Druck, der am vorteilhaftesten in Höhe des herausragenden Wippenstützarmes auszuüben ist, nach unten verschwenkt werden kann. Als Wippen-Freilauf kann dabei ein an sich bekannter Federfreilauf verwendet werden, dessen Schraubenfederwindungen bei Belastung in Schwenkrichtung nach unten (Tragen des Lampenkopfes) sich verspannen und beim Verschwenken in die Gegenrichtung (Anheben des Bandkopfendes mit dem Lampenkopf) freigebend entspannt werden.

Gemäß einer weiteren Ausführungsform das mindestens eine Band aus Kunststoff gefertigt sein und auf mindestens einer ihrer Oberflächen, in Längsrichtung min. einen Stromleiter besitzen, z.B. durch Einbetten, Kleben oder Aufdampfen so aufgebracht sind, daß sie entsprechend zueinander beabstandet und dadurch zueinander isoliert sind. Bei einer Doppelband-Ausführung kann auch nur eines der beiden ineinander liegenden Bänder mit zwei Leiterstreifen versehen sein, während das zweite, z.B. das obere Rinnenband nichtleitend ausgebildet ist. Des weiteren kann Weise als Bandgestänge auch nur ein einziges, rinnenförmiges Kunststoffband vorgesehen sein, selbstverständlich entsprechend verstärkt dimensioniert, das mit zwei parallel beabstandeten Leitern versehen ist.

Bei einer weiteren vorteilhaften Ausführung ist zu beachten, daß die Wippe, insbesondere die Bogenwippe, vor allem in bezug auf die bandführende Oberseite unter schiedlich ausgebildet werden kann. So kann sie eine zumindest teilweise geschlossene Tunnelform aufweisen oder an dem äußeren Ende des geraden Stützarmes einen zumindest teilweise geschlossenen bzw. die Seitenkanten zumindest kurz umgreifenden Führungsabschnitt aufweisen. Das äußere Ende des Bogenarmes kommt dabei ohne Führung aus, jedoch ist in Höhe des Überganges zwischen Bogen- und Stützarm, also in der Zone, in der das rinnenförmige Band einen Bogen mit gerade gedrücktem Querschnitt beschreibt, zumindest eine schmale Führung in Form von den Bandrand umgreifenden Armen oder eines die Bandoberseite komplett überspannenden Bolzens vorgesehen. Dadurch wird das flachgedrückte Band entsprechend niedergehalten, so daß es sich beim Eindrücken bzw. Ausziehen durch die Wippenführung nicht aufwerfen kann.

Da infolge geringer Torsionsfestigkeit des rinnenförmigen Leuchtengestänges, besonders bei vollem Auszug des Tragarmes, ein "Zittern" des Lampenkopfes, also eine Schwingung um die Längsachse des Bandes auftreten kann, ist von Vorteil, wenn eine biegeweich und schwingungsdämpfend an das Bandende bzw. an den Lampenkopf angekoppelte bzw. tiefer befindliche bzw. hängende Hilfsmasse als Dämpfungsmasse vorgesehen ist.

Vorteilhaft in Hinsicht auf Schwingungsminderung wirkt sich auch die Anordnung eines biegeweichen Trennbandes zwischen den beiden rinnenförmigen Bändern aus. Dieses Trennband kann als geschäumtes, einseitig verklebtes Kunststoffband oder unverklebt mit adhäsionsfreundlichen Oberflächen oder als magnetisiertes biegeweiches Kunststoffband ausgebildet sein.

Schließlich kann sich vorteilhaft auswirken, wenn der Lampenkopf auf dem Band-Kopfende aufklemmbar angebracht ist. Dadurch kann der Lampenkopf bei Beschädigung leicht ausgetauscht werden oder versetzt aufgesteckt werden, also nicht nach unten, sondern nach oben scheinend, so daß statt dem Tisch oder dem Raumboden dann die Raumdecke oder die Wand angestrahlt wird.

Statt des Lampenkopfes kann aber auch bedarfsweise eine beleuchtet Lese- und Arbeitslinse am Band-Kopfende aufklemmbar angebracht werden oder eine beliebige andere Halterung, z.B. zum Anbringen eines Mikrofons, eines Konzepthalters usw. In letzterem Fall kann dann die ganze Halterung mit Band-Gestänge auch stromlos als einfache Halteeinrichtung ausgebildet sein.

Die Aufgabe wird auch durch eine Leuchte mit den Merkmalen gemäß Anspruch 22 gelöst.
Demgemäß weist die Leuchte, die als Tisch-, Steh-, Wand- oder Deckenleuchte auslegbar ist, ein Leuchtengestsänge nach den Ansprüchen 1 bis 21 auf, wobei an dem Kopfende des Bandes mindestens ein Leuchtenkopf angebracht ist, der mindestens eine Lichtquelle aufweist. Dadurch wird der Vorteil erzielt, daß eine Leuchte bereitgestellt wird, welche die vorteilhaften Eigenschaften des vorerwähnten Leuchtengestänges besitzt.

Vorteilhaft ist, wenn der Leuchtenkopf lösbar am Band befestigt ist, insbesondee an diesem aufgeklemmt ist sowie als Lichtquelle eine Leuchtdiode verwendet wird.

Nachfolgend wird die Erfindung anhand mehrerer Ausführungsbeispiele unter Bezug auf die Zeichnung näher erläutert.
Es zeigen:
Fig. 1: eine Seitenansicht auf eine Ausführungsform mit fester Längsführung über Führungsbolzen,
Fig. 2: eine Rückansicht nach Pfeil II der Leuchte nach Fig. 1,
Fig. 3: einen Schnitt III - III aus Fig. 1, die Doppel-Rinnenform des Gestängebandes zeigend,
Fig. 4: einen Schnitt IV- IV aus Fig. 1, den geradegebogenen Querschnitt in einer Biegeumlenkzone des Doppelbandes veranschaulichend,
Fig. 5: eine Seitenansicht einer Leuchte mit einer an einem Halterarm seitlich angelekten Umlenkwippe und an der Leuchtenfuß-Oberseite befestigten Band-fußende,
Fig. 6: eine Rückansicht der Leuchte nach Fig. 5,
Fig. 7: eine Rückansicht, ähnlich wie in Fig. 6, jedoch mit an einer obenen Haltearm-Abkröpfung befestigtem Bandfuß,
Fig. 8: eine Seitenansicht auf eine Leuchte wie in Fig. 5, mit an der HalterfußOberseite seitlich neben dem Halterarmfuß befestigten Bandfuß,
Fig. 9: eine Rückansicht der Leuchte nach Fig. 8,
Fig. 10: eine schematische Perspektivansicht der Anbringung einer schwingungsdämfenden Hilfsmasse,
Fig. 11: eine Perspektivansicht einer Umlenkwippe in Ausführung mit unter der Bandführung befindlichen Wippenachse,
Fig. 12: eine Perspektvansicht einer Standleuchte mit am Oberende von zwei stangenförmigen Halterarmen angebrachter Umlenkwippe und mit senkrecht an der Halterfußoberseite befestigtem Band-Fußende,
Fig. 13: eine Perspektivansicht einer Wandleuchte ähnlich wie in Fig. 12, mit flach an der Leuchtenfuß-Oberseite befestigtem Band-Fußende,
Fig. 14: eine Perspektivansicht auf eine Lampe wie in Fig. 13, in Verwendung als Deckenleuchte,
Fig. 15: eine Perspektivansicht einer Standleuchte mit einer geraden Wippe mit einem Befestigungsbügel für das Band-Fußende,
Fig. 16: eine Perspektivansicht auf eine Leuchte wie in Fig. 15, in Ausführung als Deckenleuchte,
Fig. 17: eine Ansicht einer Standleuchte wie in Fig. 15, jedoch mit dem Befestigungsbügel unterhalb der Wippenführung,
Fig. 18: eine Perspektivansicht einer Standleuchte mit einem am oberen Ende zweier Halterarme befestigten Querbügel mit daran angebrachtem Band-Fußende und darunter befindlicher Umlenkwippe,
Fig. 19: eine Perspektivansicht einer Leuchte ähnlich wie in Fig. 18, in Wandausführung, mit nach oben gebogenen Halterarmen,
Fig. 20: die Leuchte nach Fig. 19, in Ausführung als Deckenleuchte,
Fig. 21: eine Standleuchte mit gerader Wippe und Doppelschlaufenführung des Bandes,
Fig. 22: eine Perspektivansicht einer Leuchte wie in Fig. 19, in Ausführung als Dekkenleuchte,
Fig. 23: eine Teilansicht nach Pfeil XXIII aus Fig. 16, eine Umlenkwippe in Bügelform und mit einem Schwenk-Freilauf zeigend,
Fig. 24: eine schematische Perspektivansicht nach Pfeil XXIV aus Fig. 23, insbesondere die Bandführungen der Wippe näher zeigend, und
Fig. 25: eine schematische Detailansicht in Explosionsdarstellung des Freilaufs der Wippe nach Fig. 23.

Die aus Fig. 1 und 2 dargestellte Leuchte besitzt eine Halterung 1, bestehend aus einem Leuchtenfuß 2, an dessen Oberseite 3 ein Halterarm 4 befestigt ist. An der Seitenfläche 5 des Halterarmes 4 ist eine Band-Längsführung 6 vorgesehen, bestehend aus vier Führungsbolzen 7 bis 10, die senkrecht herausragen und an deren freien Enden jeweils eine Führungsscheibe 11 vorgesehen ist, ein seitliches Herausrutschen des Bandes verhindern. Anstatt der Führungsschiben 11 können auch am Ende der Führungsbolzen Rückhaltearme vorgesehen sein. Dabei sind die Bolzen 7, 8 und 9 fest am Haltearm angebracht, während der Ausgangsbolzen 10 in einem vertikalen Langloch 12 verschiebbar angeordnet ist.

Ein Gestängeband 15 ist in im wesentlichen S-Form an der Halterung 1 befestigt. Dabei ist das Band 15 über sein Fußende 16 an der Leuchtenfuß-Oberseite 3 so befestigt, daß es vertikal nach oben erläuft einen Fußarm 17 bildend, der weit über den Halterarm 4 hinwegreicht und über einen ersten Bogen 18 in einen zum Fußarm parallelen Eintrittsarm 19 übergeht, insgesamt eine längliche, schmale Schlaufe 20 bildend. Das Band läuft dann weiter in Form eines Bogens 21, geführt durch die Bolzen 7 bis 10 und dann gerade in einem Tragarm 22 aus, um in einem Kopfende 23 zu enden, am dem ein Leuchtenkopf 24 schwenkbar befestigt ist. Dabei ist das Band 15 flach-rinnenförmig ausgebildet, wie dies bei Maßbändern üblich ist und wird in den Umlenkzonen, also den Bogen 18 und 21 im Querschnitt gerade gebogen, so daß dort auch das Band breiter ausgebaucht ist.
Desweiteren ist zu erkennen, daß die Rolle der Führungsbolzen unterschiedlich ist. So hat der Eintritt-Führungsbolzen 7 eine richtungsändemde Unterstützungsfunktion, während der Auslauf-Führungsbolzen 10 eine Abstützfunktion besitzt, der je nach vertikaler Höheneinstellung im Langloch 12 zudem eine Vertikal-Schwenkeinstellung des Tragarmes 22 und damit des Leuchtenkopfes 24 erlaubt. Die Rückhalte-Führungsbolzen 8 und 9 dienen der Abstützung des Bandes beim Herausziehen bzw. Hineindrücken. Es ist zu erkennen, daß in hineingedrückter, in unterbrochener Linie eingezeichneter Position des Lampenkopfes bzw. verkürzter Länge des Tragarmes, der Einrtittsarm 19 nach oben geschoben ist, wodurch der Bogen 18 innerhalb des Bandes wandert, den Fußarm 17 ebenfalls verlängernd, wobei lediglich zu erkennen ist, wie die Schlaufe 20 sich nach oben hin verlängert. Der Scheitelpunkt des Bogens 18 bleibt im wesentlichen ortstreu, nur daß er sich bei Verschiebebewegungen des Tragarmes auf der gleichen Vertikalachse auf- und abbewegt.

In Fig. 3 ist die grundlegende Rinnenform des Bandes 15 dargestellt, so wie sie in den gerade verlaufenden Bandabschnitten, nämlich Fußarm 17, Eintrittsarm 19 und Tragarm 22 vorhanden ist. Dabei ist zu erkennen, daß hier das Band ein Doppelband ist, bestehend aus zwei identischen, rinnenförmigen Bändern und zwar aus einem oberen Band 13 und einem unteren Band 14. Aus dieser Darstellung ist nicht zu erkennen, daß die Bänder 13, 14 jeweils rundum durch Lack elektrisch isoliert sind und über ihren gesamten Längsverlauf lose aufeinander liegen. Die Bänder sind lediglich an Kopfende 23 und Fußende 16 miteinander verbunden und am Führungsabschnitt gemeinsam seitlich geführt, so daß ein Auseinanderdriften der Bänder 13, 14 bei während der Verschiebebewegungen nicht zu befürchten ist. Die beiden Bänder bewegen bzw. verhalten sich infoge dessen wie ein einziges Band.

In Fig. 4 sind die beiden Bänder 13 und 14 in einer gebogenen Situation dargestellt, wobei zu erkennen ist, daß in Bogenzonen der Bandquerschnitt gerade und dadurch das Band breiter ist.

Bei dem in Fig. 5 und 6 dargestellten Ausführungsbeispiel ist an dem Leuchtenfuß 2 ebenfalls nur ein Halterarm 4 befestigt, an dessen einen Seitenfläche 5 als Band-Längsführung jedoch eine Umlenkwippe 25 über ihre Schwenkachse 26 angelenkt ist. Die Umlenkwippe 25 bestht dabei aus einem den Umlenkbogen 21 des Bandes unterstützenden Umlenkarm 27 und einem geraden, langen Stützarm 28, der den rinnenförmigen Tragarm unterstützt, wodurch ein Abknicken sowie Schwanken des Tragarmes um seine Längsachse weitgehend vermieden wird. Das Band ist mit seinem Fußende 16 stromabnehmend an der Oberseite 3 des Leuchtenfußes 2 befestigt,wobei es ganz nahe an der Vorderseite des Halterarmes 4 angebracht ist, mit der Rinnenöffnung zum Tragarm zeigend. Der sich weit nach oben erstreckende Fußarm 17 des Bandes deckt dabei den Halterarm vorderseitig ab. Das Band ist danach um 180° zurückgeschlagen, um dann über den Eintrittsarm 19 in die Umlenkwippe 25 und von dort nach vorne in den geraden Tragarm 22 weitergeführt zu werden. Das Band weist somit in Seitenansicht eine geschlossene Schlaufenform mit winklig voneinander abstehenden Enden auf.

Bei dem in Fig. 7 dargestellten Ausführungsbeispiel handelt es sich um eine Leuchte, ähnlich wie in Fig. 5 und 6 gezeigt, nur daß hier der Halterarm 4 an seinem oberen Ende einen Seitenarm 29 aufweist, an dem das Fußende des Bandes stromabnehmend befestigt ist. Das Band befindet sich in seinem ganzen Verlauf in einer Vertikalebene und ist nicht seitenversetzt geführt, wie beim in Fig. 5 und 6 dargestellten Beispiel.

In der in Fig. 8 und 9 dargestellten Ausführungsform weist die Leuchte eine Grundausführung ähnlich wie in Fig. 5 und 6 auf, nur daß hier das Fußende 16 des Bandes nicht an der Vorderseite des Halterarmes 4 vertikal verlaufend an der Oberseite 3 des Leuchtenfußes 2 befestigt ist, sondern an der der Umlenkungswippe 25 gegenüberliegenden Halterarmfläche 5a. So verläuft hier der Fußarm 17, mit der Rinnenöffnung an die Seitenfläche 5a angelehnt, vertikal nach oben, wird dann um 180° über den Bogen 18 zurückgeführt und gleichzeitig um 90° um eine Vertikalachse verschwenkt, um dann, durch die Umlenkwippe 25 hindurch geführt, als Tragsrm 22 vorne herauszuragen.

Aus Fig. 8 und noch deutlicher aus Fig. 10 ist zu erkennen, wie am Kopfende 23 des Tragarmes 22 nach unten hängend eine Hilfsmasse 30 befestigt ist, die ein Zittern, d. h. ein Schwingen um die Tragarm-Längsachse des Leuchtenkpfes verhindern hilft.

Fig. 11 zeigt eine weitere Ausführungsform einer Umlenkwippe 25, bei der die Schwenkachse 26 unterhalb der Bandführung bzw. des Bandes angeordnet ist. Dabei besteht der Umlenkarm 27 aus einem L-förmigen Winkel an dem mittig ein kurz herausragender Stützpunkt 31 vorgesehen ist. In der Band-Übergangszone 21 zu 22, ist im wesentlichen oberhalb der Schwenkachse 26, ein Rückhaltebolzen 32 vorgesehen, der quer oberhalb des Bandes angeordnet ist, dieses nach oben hin abstützend. Schließlich sind am äußeren Ende des langen Abstützarmes 28 zwei gegenüberliegende Führungsarme 33 vorgesehen, welche die Bandränder so umgreifen, daß sie nach oben, unten und seitlich entsprechend abgestützt sind, so daß das als Tragarm herausragende Band auch eine gute Unterstützung gegen seitliches Kippen erfährt.

In Fig. 12 ist eine Stehleuchte dargestellt, mit zwei parallelen, stangenförmigen Halterarmen 4, an deren oberen Enden eine Umlenkwippe 25 befestigt ist. Das Gestängeband ist hier in einer Vertikalebene im wesentlichen S-förmig geführt, wobei das Fußende senkrecht von der Oberfläche des Leuchtenfußes weg, mit der Rinnenöffnung von der Wippe wegweisend, nach oben, dann um 180° zurückgeschlagen, sodann durch die Umlenkwippe durch und von dort schräg nach oben heraus als Tragarm 22 geführt ist.

Die in Fig. 13 dargestellte Ausführungsform ist eine Wandleuchte, die im wesentlichen wie die Standleuchte nach Fig. 12 aufgebaut ist, nur das hier das Fußende des Bandes flach, mit der Rinnenöffnung nach unten auf die Oberseite des Leuchtenfußes weisend, so befestigt ist, daß das Band im wesentliche radial bzw. vertikal fluchtend von dieser wegführt, um dann in einer vertikal weisenden Schlaufe 20 in die Wippe und dann in den Tragarm weiter zu laufen.

Fig. 14 zeigt eine Deckenleuchte, die an sich identisch mit der Wandleuchte nach Fig. 13 ausgebildet ist.

Bei der in Fig. 15 dargestellten Stehleuchte ist am oberen Ende von zwei Halterarmen 4 eine gerade Wippe 35 mit zueinander fluchtenden Wippenarmen 36 vorgesehen, wobei zu erkennen ist, daß an den Enden der Arme 36 jeweils eine die Bandränder umgreifend haltende Bandführung 33 vorgesehen ist. Im wesentlichen mittig ist an der Wippe ein diese oberhalb des Bandes portalförmig umspannender Haltebügel 37 vorgesehen, an dem das Fußende 16 des Bandes so befestigt ist, daß das Band parallel und gleichzeitig spiegelbildlich zu dem durch die Wippe 35 hindurch geführten Bandteil angeordnet ist. Hier ist somit der Eintrittsarm 19 mit dem Tragarm 22 fluchtend angeordnet, während der oberhalb des Eintrittsarmes 19 befindliche Fußarm 17 im wesentlichen stets die gleiche Länge wie dieser aufweist.

Die in Fig. 16 dargestellte Deckenleuchte ist in gleicher Weise ausgebildet wie die Tischleuchte nach Fig. 15, nur daß hier die Halterarme 4 länger ausgebildet sind. Selbstverständlich ist eine Ausführungsform nach Fig. 15 und 16 auch für eine Stehleuchte mit relativ langen Halterarmen, möglich.

Eine solche Stehleuchte ist in Fig. 17 dargestellt, nur daß hier der Haltebügel 37 nicht oberhalb, sondern unterhalb der Wippenarme angeordnet ist, wodurch der Gestängeschwerpunkt etwas tiefer gesetzt ist.

Bei den Ausführungsbeispielen nach Fig. 18 bis 20 ist an dem oberen Ende der beiden Halterarme 4 ein Querbügel 39 vorgesehen, an dem das Fußende 16 des Bandes stromleitend angebracht ist. Es handelt sich hier um ein Ausführungsbeispiel ähnlich wie in Fig. 7, nur daß dort nur ein Halterarm 4 (statt deren zwei) und ein Quer über der Wippe verlaufender Seitenarm 29 (statt einem Querbügel 39). Die Führung des Bandes und dessen jeweilige Ausrichtung sind jedoch im wesentlichen identisch. Ein geringfügiger Unterschied ist noch darin zu sehen, daß die hier dargestellte Wippe eine unterhalb des Bandes angeordnete Schwenkachse aufweist, während bei der anderen Ausführungsform sich die Schwenkachse oberhalb des Bandes befindet.

Fig. 19 zeigt eine Wandleuchte, die prinzipiell gleich ausgebildet ist mit der Leuchte nach Fig. 18, nur daß hier die stabförmigen Halterarme 4 um eine Querachse um 90° nach oben gebogen sind, so daß im wesentlichen der gleiche Bandverlauf vorhanden ist wie in Fig. 18.

Fig. 20 wiederum zeigt die Verwendung der Leuchte nach Fig. 19 als Deckenleuchte, wobei hierfür lediglich der leuchtenfußseitige Teil der Halterarme entsprechend länger ausgebildet ist.

In Fig. 21 und 22 ist eine weitere Ausführungsform mit gerader Wippe 35 dargestellt, bei er das Band jedoch eine Doppelschlaufenführung aufweist. Aus der Zeichnung ist nicht zu erkennen, daß das Fußende des Bandes an einem knapp oberhalb der Wippe angeordneten Bügel so angebracht ist, daß das Band zuerst parallel und in gleicher Erstreckung und Richtung wie der Tragarm 22 geführt ist. Danach wird das Band in Form eines ersten Bogens 18 um 180° zurückgeführt in Form eines zu Wippe und Tragarm parallelen Zwischenarmes 40 und dann über einen weiteren Bogen 18 erneut um 180° zurückgeführt und als Eintrittsarm 19 in den Tragarm 22 gerade weitergeleitet.

Fig. 22 zeigt die Leuchte nach Fig. 21 in hängender Ausführung als Deckenleuchte.

In Fig. 23 ist eine Detailansicht gemäß Pfeil XXIII aus Fig. 18 dargestellt, bei der die Wippen-Schwenkachse 26 mit einem Freilauf 42 ausgestattet ist, der näher im Zusammenhang mit Fig. 25 beschrieben wird.
Die Umlenkwippe 25 besitzt hier, wie näher auch in Verbindung mit Fig. 24 ersichtlich ist, einen mittigen Umlenkarm 27, der hier die Form eines Bogenarmes aufweist, mit daran vorgesehenem, in Bandrichtung weisendem Stützpunkt 31. Der Stützarm 28 ist hier als schmaler Stab ausgebildet, an dessen vorderen Ende ein Führungsbügel 41 vorgesehen ist. Dieser weist jeweils zwei die Ränder des Tragarmes 22 führend umgreifende Führungsarme 33 auf, in die im wesentlichen U-förmige Stützausnehmungen 44 so eingebracht sind, daß sie die Bandränder nach allen Seiten abstützen. So wird das Band an der randnahen Unterseite nur über eine schmale Auflageleiste 45 und eine ebenfalls schmale obere Rückhalteleiste 46 geführt bzw. abgestützt. Dadurch wird eine sichere, beidseitige Kantenführung geschaffen, die bei geringer Reibung das Band an den Außenkanten festhält und so ein Querschwanken des Bandes weitgehend unterbindet.
Aus Fig. 24 ist des weiteren zu erkennen, daß bei dem Übergang aus der Band-Bogenform 21 in den geraden Tragarm 22 zwei krallenförmige Rückhaltearme 32 vorgesehen sind, welche die Bandränder gegen ein Aufbiegen nach oben abstützen.

Schließlich zeigt Fig.25 den im Zusammenhang mit Fig. 23 erwähnten Freilauf der Umlenkwippe 25, bei dem auf der am Halterarm 4 undrehbar befestigten Schwenkachse 26 ein plastisch verformbarer zylinderförmiger Bremsbelag 50 konzentrisch angeordnet ist. Auf diesem befindet sich wiederum konzentrisch angeordnet ein dünnwandiges Röhrchen 49, auf dem zwei gegenläufige Schraubenfederwindungen 47 vorgesehen sind, die über einen tangential herausragenden, den Stützarm 28 untergreifenden Federbügel 53 miteinander verbunden sind. Es ist zu erkennen, daß beim Abwärtsschwenken des Tragarmes 22, d. h. Abwärtsdrücken des Stützarmes 28, über den Federbügel 53 die beiden gegenläufigen Federwindungen zugezogen werden, wodurch ein radialer Druck auf das dünnwandige Röhrchen49 ausgeübt wird, der über den zylindrischen Bremsbelag 50 auf die Schwenkachse 26 weitergegeben wird. Beim Anheben des Lampenkopfes und dadurch des Tragarmes und des Stützarmes 28 erfolgt eine Gewichtsentlastung entgegen Pfeil 48, gefolgt von einem Aufwärtsschwenken des Federbügels 53, wodurch die Federwindungen 47 aufgedreht, das Röhrchen 49 freigegeben und der Druck auf den Bremsbelag 50 verringert und somit ein leichtes Verschwenken nach oben möglich wird. Um die mehr oder weniger leichtgängige Verschwenkbarkeit einstellbar zu gestalten, ist koaxial auf der Schwenkachse und gleichzeitig axial versetzt zum Bremsbelag 50 eine Einschraubbuchse 51 vorgesehen, über deren stirnseitige Ringfläche 52 ein Axialdruck auf den Bremsbelag-Zylinder ausgeübt wird, wodurch dieser radial aufgestaucht wird, eine entsprechende Vorspannung zwischen Schwenkachse und Röhrchen einbringend (System Stopfbuchse).

### Bezugszeichenliste

- 1.: Halterung
- 2.: Leuchtenfuß
- 3.: Oberseite
- 4.: Halterarm
- 5.: und 5a. Seitenflächen
- 6.: Längsführung
- 7.: Führungsbolzen (Eintritt-)
- 8.: Führungsbolzen (Rückhalte-)
- 9.: Führungsbolzen (Rückhalte-)
- 10.: Führungsbolzen (Auslauf-)
- 11.: Führungsscheibe
- 12.: Langloch
- 13.: Oberes Band
- 14.: Unteres Band
- 15.: Gestängeband
- 16.: Fußende
- 17.: Fußarm
- 18.: Erster Bogen
- 19.: Eintrittsarm
- 20.: Schlaufe
- 21.: Bogen
- 22.: Tragarm
- 23.: Kopfende
- 24.: Leuchtenkopf
- 25.: Umlenkwippe
- 26.: Schwenkarm
- 27.: Umlenkarm
- 28.: Stützarm
- 29.: Seitenarm
- 30.: Hilfsmasse
- 31.: Stützpunkt
- 32.: Rückhaltebolzen oder -Arme
- 33.: Führungsarme 34. -
- 35.: gerade Wippe
- 36.: Wippenarme
- 37.: Haltebügel
- 38.: ---
- 39.: Querbügel
- 40.: Zwischenarm
- 41.: Führungsbügel
- 42.: Freilauf
- 43.: ---
- 44.: Stützausnehmung
- 45.: Auflageleiste
- 46.: Rückhalteleiste
- 47.: Federwindungen
- 48.: Pfeil
- 49.: Röhrchen
- 50.: Bremsbelag
- 51.: Einschraubbuchse
- 52.: Ringfläche
- 53.: Federbügel

## Patentansprüche

1. Leuchtengestänge, insbesondere für eine Niedervoltleuchte, mit einem an einer Halterung (1) über eine Längsführung (6,25,35) verschieblich gehaltenen, ausziehbaren Tragarm (22), bestehend aus mindestens einem quer zur Längsrichtung rinnenförmig gewölbten, stromführenden Band (13,14,15) aus federndem Material, das sich durch Biegen im Querschnitt gerade legt und eine Richtungsänderung ermöglicht und an dessen vorderen Kopfende (23) ein Leuchtenkopf (24) mit einem Niedervoltleuchtmittel stromabnehmend befestigbar ist,
**dadurch gekennzeichnet,**
- **daß** das Fußende (16) des mindestens einen rinnenförmigen Bandes (13, 14, 15) mit der Halterung (1) verbunden ist,
- und der Bandteil (17,18,19) zwischen Fußende (16) und Eintritt in die Längsführung (6, 25, 35) in Form einer Schlaufe (20) ausgebildet ist, die zumindest eine nicht ortsfeste Zone (18) der Richtungsänderung zwischen geraden Bandabschnitten variabler Längen (17, 19) aufweist.

2. Leuchtengestänge nach Anspruch 1, **dadurch gekennzeichnet,**
**daß** zwei rinnenförmige (13, 14) Bänder in gleicher Wölbungsrichtung auf- bzw. ineinander liegend angeordnet sind, eine Doppelwand-Rinne bildend.

3. Leuchtengestänge nach Anspruch 1, **dadurch gekennzeichnet,**
**daß** die Leuchtenhalterung (1) einen Leuchtenfuß (2) aufweist, mit mindestens einem aus dessen Oberseite (3) ragenden Halterarm (4), an dem die Längsführung (6, 25, 35) befestigt ist.

4. Leuchtengestänge nach Anspruch 3, **dadurch gekennzeichnet,**
**daß** die Längsführung (6) unbeweglich fest an dem mindestens einen Halterarm (4) vorgesehen ist und aus einem Führungsschlitz oder aus mindestens drei seitlich aus einer Halterungsfläche ragenden Führungsstiften (7 bis 10) besteht.

5. Leuchtengestänge nach Anspruch 1, **dadurch gekennzeichnet,**
**daß** die Längsführung eine zweiarmige Wippe (25, 35) ist, deren Führungsfläche zumindestens am zum Kopfende (23) des Bandes weisenden Stützarm (28) ein nach oben offenes, rinnenförmiges Profil, angepaßt an das Rinnen-Profil des Bandes (15), aufweist.

6. Leuchtengestänge nach Anspruch 5, **dadurch gekennzeichnet,**
**daß** die Wippe eine Umlenkwippe (25) ist, mit einem vorderen, langen, geraden Stützarm (28), der den Tragarm (22) unterstützt und einem hinteren Umlenkarm (27), der eine bogenförmige Umlenkung nach oben, d.h. in Bandöffnungsrichtung bedingt und eine Bogenform oder eine den Umlenkbogen des Bandes umschreibende Winkelform aufweist.

7. Leuchtengestänge nach Anspruch 5, **dadurch gekennzeichnet,**
**daß** die Schwenkachse (26) der Wippe (25) oberhalb, unterhalb oder in ca. gleicher Höhe zur Bandführungsebene der Wippe angeordnet ist.

8. Leuchtengestänge nach Anspruch 3, **dadurch gekennzeichnet,**
**daß** nur ein Halterarm (4) vorgesehen ist, an dessen einen Seitenfläche (5) die Wippe (25) über eine quer herausragende Schwenkachse (26) angebracht ist, während an dessen gegenüberliegendenSeitenfläche (5a) das Band, mit der Rinnenöffnung zu dieser weisend, parallel zu dieser geführt ist und über den Halterarm (4) hinaus geradlinig verläuft, dann um 180° zurückgebogen und gleichzeitig um 90° um sich selbst verschwenkt in die Längsführung (6) eingeführt wird.

9. Leuchtengestänge nach Anspruch 3, **dadurch gekennzeichnet,**
**daß** die Halterung (1) zwei zueinander parallel beabstandete stangenförmige Halterarme (4) aufweist, zwischen denen die Wippen-Schwenkachse (26) befestigt ist.

10. Leuchtengestänge nach Anspruch 9, **dadurch gekennzeichnet,**
**daß** die Schwenkachse (26) am oberen Ende der Halterarme (4) angeordnet ist, wobei das Fußende (16) des senkrecht zur Oberseite (3) weggeführt oder flach zu dieser zugleich radial von diesem wegführend und mit der Rinnenöffnung von dem Halterarm (4) wegweisend, so daß das Band (15) insgesamt eine S-Form ausführt.

11. Leuchtengestänge nach Anspruch 9, **dadurch gekennzeichnet,**
**daß** eine gerade Wippe (35) mit zueinander geradlinig fluchtenden Wippenarmen (36) vorgesehen ist, an denen jeweils endseitig eine Bandführung vorgesehen ist, daß im wesentlichen mittig an der Wippe (35) ein portalförmiger, die Wippe oberhalb oder unterhalb der Führungsflächen umspannender Haltebügel (37) vorgesehen ist, an dem das Fußende (16) des Bandes so befestigt ist, daß das Band entgegen der Erstreckung des Tragarms (22) und gleichzeitig parallel mit dieser verläuft, sodann um 180° zurückgebogen und durch die Wippenführung hindurch und über diese als Tragarm (22) hinausragend geführt ist, insgesamt im wesentlichen in einer J-Form verlaufend.

12. Leuchtengestänge nach Anspruch 9, **dadurch gekennzeichnet,**
**daß** die beiden Halterarme (4) an ihrem oberen Ende über einen Querbügel (39) verbunden sind, während die Wippe (25) mit ihrer Schwenkachse (26) tiefer gesetzt zwischen diesen angeordnet ist, daß das Fußende (16) des Bandes an dem Querbügel (39) so befestigt ist, daß das Band in Halterarmerstreckung, mit der Rinnenöffnung nach hinten weisend verläuft, sodann um 180° in Rinnenöffnungsrichtung zurückgeschlagen und danach durch die zwischen den Halterarmen (4) befindliche Umlenkwippe (25) hindurch und als Tragarm (22) gerade herausragend, geführt ist.

13. Leuchtengestänge nach Anspruch 9, **dadurch gekennzeichnet,**
**daß** die stangenförmigen Halterarme (4) in Ausbildung als Wandlampe eine Biegung von 90° um eine Querachse aufweisen, mit ihren Armenden nach oben weisend sowie das über einen Querbügel (39) an ihnen befestigte Band, vertikal nach oben verläuft, mit der Rinnenöffnung zur Wand zeigend, danach um 180° in Richtung auf die Wand bzw. den Lampenfuß zurückgeschlagen und zwischen den Halterarmen über eine Umlenkwippe (25) hindurch in das Rauminnere gerade hineinragend geführt ist.

14. Leuchtengestänge nach Anspruch 5, **dadurch gekennzeichnet,**
**daß** an der Schwenkachse (26) der Wippe (25) ein Freilauf (42) vorgesehen ist, der ein leichtgängiges Aufwärtsschwenken und ein schwergängiges Abwärtsschwenken des Tragarmes (22) erlaubt.

15. Leuchtengestänge nach Anspruch 14, **dadurch gekennzeichnet, daß** der Wippenfreilauf (42) ein Federfreilauf ist.

16. Leuchtengestänge nach den Ansprüchen 1 bis 14,
**dadurch gekennzeichnet, daß** das mindestens eine Band (15) aus Kunststoff gefertigt ist, an dem jeweils in Bandlängsrichtung verlaufend, mindestens ein stromführender Leiter z. B. durch Kleben oder Aufdampfen aufgebracht ist.

17. Leuchtengestänge nach Anspruch 5, **dadurch gekennzeichnet,**
**daß** die Umlenkwippe (25) eine zumindest teilweise geschlossene Tunnelform aufweist oder zumindest an dem äußeren Ende ihres geraden Stützarmes einen die Bandlängskanten umgreifenden Führungsbügel (41) besitzt und in der Band-Biegezone einen die Wippenführungsrinne zumindest teilweise quer überspannenden Rückhaltearm oder -bolzen (32) aufweist.

18. Leuchtengestänge nach Anspruch 1, **dadurch gekennzeichnet,**
**daß** am Band-Kopfende (23) oder am dem Kopfende zugewandten Ende des Leuchtenkopfes (24) eine Hilfsmasse (30) biegeweich und schwingungsdämpfend so angekoppelt ist, daß sie sich unterhalb der Bandunterseite befindet.

19. Leuchtengestänge nach Anspruch 2, **dadurch gekennzeichnet,**
**daß** zwischen den zwei tragenden, rinnenförmig gewölbten Bändern (13,14) des Gestängebandes (15) ein schwingungsdämpfend wirkendes, biegeweiches Trennband eingebracht ist.

20. Leuchtengestänge nach Anspruch1, **dadurch gekennzeichnet,**
**daß** der Leuchtenkopf (24) an dem Band-Kopfende (23) aufklemmbar angebracht ist.

21. Leuchtengestänge nach Anspruch 20, **dadurch gekennzeichnet,**
**daß** statt dem Leuchtenkopf (24) eine beleuchtete Lese- und Arbeitslinse oder ein anderes Halte- oder Arbeitsinstrument befestigbar ist.

22. Leuchte, insbesondere Tisch-, Steh- oder Wandleuchte,
**dadurch gekennzeichnet,**
**daß** sie ein Leuchtengestänge nach einem der Ansprüche 1 bis 21 aufweist, wobei an dem Kopfende des Gestänge-Bandes (15, 13, 14) mindestens ein Leuchtenkopf (24) angebracht ist, der mindestens eine Lichtquelle aufweist.

23. Leuchte nach Anspruch 22, **dadurch gekennzeichnet,**
**daß** der Leuchtenkopf (24) lösbar am Band (15, 13, 14) befestigt ist.

24. Leuchte nach Anspruch 23, **dadurch gekennzeichnet,**
**daß** der Leuchtenkopf (24) am Kopfende (23) des Bandes aufgeklemmt ist

25. Leuchte nach Anspruch 22 bis 24, **dadurch gekennzeichnet,**
**daß** die mindestens eine Lichtquelle eine Leuchtdiode ist.

26. Leuchte nach Anspruch 22 bis 25, **dadurch gekennzeichnet,**
**daß** sie als Wandleuchte ausgebildet ist und das Leuchtengestänge nach Anspruch 12 oder Anspruch 13 ausgebildet ist, wobei das Band an den Halterarmen (4) durch einen Querbügel (39) befestigt ist, das Band nach oben verläuft, danach um 180° in Richtung auf die Wand bzw. das Basiselement zurückgeschlagen und zwischen den Halterarmen (4) über die Wippe (25) hindurch in das Rauminnere geführt ist.

## Claims

1. Lamp support, in particular for a low voltage lamp, with an extendable carrying arm (22) held displaceably on a mount (1) via a longitudinal guide (6, 25, 35), the lamp support comprising at least one current-conducting band (13, 14, 15) which is curved in a channel-shaped manner transversely to the longitudinal direction, is composed of resilient material, is laid rectilinearly by bending in cross section and permits a change in direction, and to the front head end (23) of which a lamp head (24) with a low voltage lamp can be fastened in a manner such that it collects current,
**characterized**
- **in that** the base end (16) of the at least one channel-shaped band (13, 14, 15) is connected to the mount (1),
- and the band part (17, 18, 19) between base end (16) and entry into the longitudinal guide (6, 25, 35) is designed in the form of a loop (20), which has at least one non-positionally-fixed zone (18) of directional change between rectilinear band sections of variable lengths (17, 19).

2. Lamp support according to Claim 1, **characterized in that** two channel-shaped bands (13, 14) are arranged such that they rest on or in each other in the same direction of curvature, forming a double-walled channel.

3. Lamp support according to Claim 1, **characterized in that** the lamp mount (1) has a lamp base (2), with at least one holder arm (4), which protrudes from the upper side (3) of the said lamp base and to which the longitudinal guide (6, 25, 35) is fastened.

4. Lamp support according to Claim 3, **characterized in that** the longitudinal guide (6) is provided immovably and fixedly on the at least one holder arm (4) and comprises a guide slot or at least three guide pins (7 to 10) protruding laterally out of a surface of the mount.

5. Lamp support according to Claim 1, **characterized in that** the longitudinal guide is a two-armed rocker (25, 35), the guide surface of which has, at least on the supporting arm (28), which points towards the head end (23) of the band, an upwardly open, channel-shaped profile, matched to the channel profile of the band (15).

6. Lamp support according to Claim 5, **characterized in that** the rocker is a deflecting rocker (25), with a front, long, rectilinear supporting arm (28), which supports the carrying arm (22), and with a rear deflecting arm (27), which causes an arc-shaped deflection upwards, i.e. in the opening direction of the band, and has an arc shape or an angular shape describing the deflecting arc of the band.

7. Lamp support according to Claim 5, **characterized in that** the pivot spindle (26) of the rocker (25) is arranged above, below or at approx. the same height as the band-guiding plane of the rocker.

8. Lamp support according to Claim 3, **characterized in that** only one holder arm (4) is provided, to the one side surface (5) of which the rocker (25) is attached via a pivot spindle (26) protruding transversely, while, on the opposite side surface (5a) of which, the band, with the channel opening pointing towards the said side surface, is guided parallel thereto and runs rectilinearly beyond the holder arm (4), is then bent back through 180° and, at the same time pivoted through 90° about itself, is introduced into the longitudinal guide (6).

9. Lamp support according to Claim 3, **characterized in that** the mount (1) has two rod-shaped holder arms (4) which are spaced apart parallel to each other and between which the rocker pivot spindle (26) is fastened.

10. Lamp support according to Claim 9, **characterized in that** the pivot spindle (26) is arranged at the upper end of the holder arms (4), with the base end (16) led away perpendicularly with respect to the upper side (3) or leading away in a flat manner with respect to the latter and at the same time radially from the latter and pointing with the channel opening away from the holder arm (4), with the result that the band (15) overall forms an S shape.

11. Lamp support according to Claim 9, **characterized in that** a rectilinear rocker (35) is provided, with rocker arms (36) which are aligned rectilinearly to each other and on the end side of each of them a band guide is provided, **in that** a portal-shaped holding clamp (37) which clasps the rocker above or below the guide surfaces is provided essentially centrally on the rocker (35), to which holding clamp the base end (16) of the band is fastened in such a manner that the band runs counter to the extent of the carrying arm (22) and at the same time parallel thereto, is then bent back through 180° and is guided through the rocker guide and is guided by the latter such that it projects as a carrying arm (22), overall running essentially in a J shape.

12. Lamp support according to Claim 9, **characterized in that** the two holder arms (4) are connected at their upper end via a transverse clamp (39) while the rocker (25), with its pivot spindle (26) set lower down, is arranged between the said holder arms, **in that** the base end (16) of the band is fastened to the transverse clamp (39) in such a manner that the band runs along the extent of the holder arm, with the channel opening pointing rearwards, and is then folded back through 180° in the channel opening direction and is then guided through the deflecting rocker (25), which is located between the holder arms (4), and such that it protrudes rectilinearly as a carrying arm (22).

13. Lamp support according to Claim 9, **characterized in that** the rod-shaped holder arms (4), in the embodiment as a wall lamp, have a bend of 90° about a transverse axis, with their arm ends pointing upwards, and the band, which is fastened to them via a transverse clamp (39), runs vertically upwards, with the channel opening pointing towards the wall, is then folded back through 180° in the direction of the wall or the lamp base and is guided between the holder arms via a deflecting rocker (25) such that it projects rectilinearly into the interior of the room.

14. Lamp support according to Claim 5, **characterized in that** a freewheel (42) is provided on the pivot spindle (26) of the rocker (25), the freewheel permitting a smooth-running pivoting upwards and a stiff pivoting downwards of the carrying arm (22).

15. Lamp support according to Claim 14, **characterized in that** the rocker freewheel (42) is a spring freewheel.

16. Lamp support according to one of Claims 1 to 14, **characterized in that** the at least one band (15) is manufactured from plastic, to which, in each case running in the longitudinal direction of the band, at least one current-conducting conductor is attached, for example by adhesive bonding or vapour deposition.

17. Lamp support according to Claim 5, **characterized in that** the deflecting rocker (25) has an at least partially closed tunnel shape or, at least at the outer end of its rectilinear supporting arm, has a guide clamp (41) engaging around the longitudinal edges of the band, and, in the band-bending zone, has a retaining arm or retaining bolt (32) which at least partially transversely spans the rocker guide channel.

18. Lamp support according to Claim 1, **characterized in that** an auxiliary weight (30) is coupled to the band head end (23) or to that end of the lamp head (24) which faces the head end, in a flexible and vibration-damping manner such that it is located below the lower side of the band.

19. Lamp support according to Claim 2, **characterized in that** a flexible separating band acting in a vibration-damping manner is inserted between the two bands (13, 14), which are curved in a channel-shaped manner, of the support band (15).

20. Lamp support according to Claim 1, **characterized in that** the lamp head (24) is attached to the band head end (23) in a manner such that it can be clamped onto it.

21. Lamp support according to Claim 20, **characterized in that**, instead of the lamp head (24), an illuminated reading and working lens or another holding or working instrument can be fastened to it.

22. Lamp, in particular table, standard or wall lamp, **characterized in that** it has a lamp support according to one of Claims 1 to 21, with at least one lamp head (24) which has at least one light source being attached to the head end of the support band (15, 13, 14).

23. Lamp according to Claim 22, **characterized in that** the lamp head (24) is fastened releasably to the band (15, 13, 14).

24. Lamp according to Claim 23, **characterized in that** the lamp head (24) is clamped to the head end (23) of the band.

25. Lamp according to Claims 22 to 24, **characterized in that** the at least one light source is a light-emitting diode.

26. Lamp according to Claims 22 to 25, **characterized in that** it is designed as a wall lamp and the lamp support is designed according to Claim 12 or Claim 13, wherein the band is fastened to the holder arms (4) by a transverse clamp (39), the band runs upwards, is then folded back through 180° in the direction of the wall or the base element and is guided between the holder arms (4) via the rocker (25) into the interior of the room.

## Revendications

1. Tringlerie de lampe, en particulier pour une lampe basse tension, comprenant un bras de support (22) déployable maintenu mobile sur une fixation (1) par le biais d'une glissière longitudinale (6, 25, 35), constituée d'au moins une bande (13, 14, 15) en matériau élastique, conduisant l'électricité, courbée en forme de rigole transversalement à la direction longitudinale, qui, par flexion, s'applique à plat en section transversale et permet un changement d'orientation et à l'extrémité de tête avant (23) de laquelle peut être fixée, avec collecte du courant, une tête de lampe (24) pourvue d'un moyen d'éclairage basse tension,
**caractérisée en ce que**
- l'extrémité de base (16) de l'au moins une bande en forme de rigole (13, 14, 15) est connectée à la fixation (1),
- et la partie de bande (17, 18, 19) est réalisée entre l'extrémité de base (16) et l'entrée dans la glissière longitudinale (6, 25, 35) en forme de boucle (20) qui présente au moins une zone non fixe (18) de changement d'orientation entre des portions de bande droites de longueurs variables (17, 19).

2. Tringlerie de lampe selon la revendication 1,
**caractérisée en ce que** deux bandes (13, 14) en forme de rigoles sont disposées avec une orientation de courbure identique l'une sur l'autre ou l'une dans l'autre, en formant une rigole à double paroi.

3. Tringlerie de lampe selon la revendication 1,
**caractérisée en ce que** la fixation de lampe (1) présente une base de lampe (2) avec au moins un pied de fixation (4) sortant de son côté supérieur (3), sur lequel est fixée la glissière longitudinale (6, 25, 35).

4. Tringlerie de lampe selon la revendication 3,
**caractérisée en ce que** la glissière longitudinale (6) est prévue de manière immobile et fixe sur l'au moins un pied de fixation (4) et se compose d'une fente de guidage ou d'au moins trois goupilles de guidage (7 à 10) saillant latéralement hors d'une surface de fixation.

5. Tringlerie de lampe selon la revendication 1,
**caractérisée en ce que** la glissière longitudinale est une bascule à deux bras (25, 35) dont la surface de guidage présente au moins au niveau du bras de support (28) tourné vers l'extrémité de tête (23) de la bande un profil en forme de rigole ouvert vers le haut, adapté au profil en forme de rigole de la bande (15).

6. Tringlerie de lampe selon la revendication 5,
**caractérisée en ce que** la bascule est une bascule de déviation (25) avec un bras de support (28) avant long et droit, qui supporte le bras de support (22) et avec un bras de déviation arrière (27) qui provoque une déviation en forme d'arc vers le haut, c'est-à-dire dans la direction d'ouverture de la bande, et qui présente une forme arquée ou une forme angulaire définissant l'arc de déviation de la bande.

7. Tringlerie de lampe selon la revendication 5,
**caractérisée en ce que** l'axe de pivotement (26) de la bascule (25) est disposé au-dessus, en dessous ou approximativement à la même hauteur par rapport au plan de guidage de bande de la bascule.

8. Tringlerie selon la revendication 3, **caractérisée en ce qu'**il n'est prévu qu'un seul pied de fixation (4) sur une face latérale (5) duquel est montée la bascule (25) par le biais d'un axe de pivotement (26) saillant transversalement, tandis que sur sa face latérale opposée (5a), la bande, avec l'ouverture de rigole tournée vers celle-ci, est guidée parallèlement à celle-ci et s'étend en ligne droite au-delà du pied de fixation (4), puis est recourbée de 180° et en même temps est pivotée de 90° sur elle-même et introduite dans la glissière longitudinale (6).

9. Tringlerie de lampe selon la revendication 3,
**caractérisée en ce que** la fixation (1) présente deux pieds de fixation (4) en forme de barre espacés et parallèles l'un à l'autre, entre lesquels est fixé l'axe de pivotement (26) de la bascule.

10. Tringlerie de lampe selon la revendication 9,
**caractérisée en ce que** l'axe de pivotement (26) est disposé à l'extrémité supérieure des pieds de fixation (4), l'extrémité de base (16) étant éloignée perpendiculairement au côté supérieur (3) ou partant à plat par rapport à celui-ci et radialement depuis celui-ci, et avec l'ouverture de rigole s'écartant du pied de fixation (4), de sorte que la bande (15) adopte dans l'ensemble une forme en S.

11. Tringlerie de lampe selon la revendication 9,
**caractérisée en ce qu'**il est prévu une bascule droite (35) avec des bras de bascule (36) en affleurement rectiligne l'un avec l'autre, sur lesquels est prévue à chaque fois du côté de l'extrémité une glissière de bande, **en ce qu'**un étrier de fixation (37) en forme de portique, enveloppant la bascule au-dessus ou en dessous des faces de guidage, est prévu essentiellement au milieu sur la bascule (35), l'extrémité de base (16) de la bande étant fixée à celui-ci de telle sorte que la bande s'étende à l'encontre de l'étendue du bras de support (22) et en même temps parallèlement à celui-ci, puis soit recourbée de 180° et soit guidée à travers la glissière de la bascule et au-delà de celle-ci sous forme de bras de support (22), dans l'ensemble en s'étendant essentiellement en forme de J.

12. Tringlerie de lampe selon la revendication 9,
**caractérisée en ce que** les deux pieds de fixation (4) sont connectés à leur extrémité supérieure par le biais d'un étrier transversal (39), tandis que la bascule (25) est disposée avec son axe de pivotement (26) de manière plus enfoncée entre ceux-ci, **en ce que** l'extrémité de base (16) de la bande est fixée à l'étrier transversal (39) de telle sorte que la bande s'étende dans l'alignement des pieds de fixation, avec l'ouverture de rigole tournée vers l'arrière, puis soit retournée de 180° dans le sens de l'ouverture de rigole puis soit guidée à travers la bascule de déviation (25) située entre les pieds de fixation (4) et ressorte avec une forme droite sous forme de bras de support (22).

13. Tringlerie de lampe selon la revendication 9,
**caractérisée en ce que** les pieds de fixation (4) en forme de barres présentent, dans une réalisation sous forme de lampe murale, une flexion de 90° autour d'un axe transversal, avec leurs extrémités de pieds tournées vers le haut, et **en ce que** la bande fixée à ceux-ci par le biais d'un étrier transversal (39) s'étend verticalement vers le haut avec l'ouverture de rigole tournée vers le mur, puis est retournée de 180° dans la direction du mur ou de la base de la lampe et est guidée en pénétrant en ligne droite entre les pieds de fixation à travers une bascule de déviation (25) à l'intérieur de l'espace.

14. Tringlerie de lampe selon la revendication 5,
**caractérisée en ce qu'**il est prévu une roue libre (42) sur l'axe de pivotement (26) de la bascule (25), laquelle permet un pivotement aisé vers le haut et un pivotement difficile vers le bas du bras de support (22).

15. Tringlerie de lampe selon la revendication 14,
**caractérisée en ce que** la roue libre de la bascule (42) est une roue libre à ressort.

16. Tringlerie de lampe selon l'une quelconque des revendications 1 à 14,
**caractérisée en ce que** l'au moins une bande (15) est fabriquée en plastique, sur lequel est à chaque fois appliqué au moins un conducteur électrique s'étendant dans la direction longitudinale de la bande, par exemple par collage ou vaporisation.

17. Tringlerie de lampe selon la revendication 5,
**caractérisée en ce que** la bascule de déviation (25) présente une forme en tunnel au moins partiellement fermée ou possède au moins à l'extrémité extérieure de son bras de support droit un étrier de guidage (41) venant en prise autour des arêtes longitudinales de la bande, et présente dans la zone de flexion de la bande un bras de retenue ou un boulon de retenue (32) recouvrant au moins en partie transversalement la rigole de guidage de la bascule.

18. Tringlerie de lampe selon la revendication 1,
**caractérisée en ce qu'**une masse auxiliaire (30) est raccordée à l'extrémité de tête de la bande (23) ou à l'extrémité de la tête de lampe (24) tournée vers l'extrémité de tête, de manière flexible et amortissant les vibrations, de telle sorte qu'elle se trouve en dessous du côté inférieur de la bande.

19. Tringlerie de lampe selon la revendication 2,
**caractérisée en ce qu'**une bande de séparation flexible et agissant de manière à amortir les vibrations est introduite entre les deux bandes de support courbées en forme de rigole (13, 14) de la bande de tringlerie (15).

20. Tringlerie de lampe selon la revendication 1,
**caractérisée en ce que** la tête de lampe (24) est montée de manière à pouvoir être enfichée sur l'extrémité de tête de la bande (23).

21. Tringlerie de lampe selon la revendication 20,
**caractérisée en ce qu'**au lieu de la tête de lampe (24), on peut fixer une loupe de lecture et de travail éclairée ou un autre instrument de fixation ou de travail.

22. Lampe, en particulier lampe de bureau, lampadaire ou lampe murale,
**caractérisée en ce**
**qu'**elle présente une tringlerie de lampe selon l'une quelconque des revendications 1 à 21, au moins une tête de lampe (24) étant montée à l'extrémité de tête de la bande de tringlerie (15, 13, 14), laquelle présente au moins une source de lumière.

23. Lampe selon la revendication 22, **caractérisée en ce que** la tête de lampe (24) est fixée de manière détachable à la bande (15, 13, 14).

24. Lampe selon la revendication 23, **caractérisée en ce que** la tête de lampe (24) est enfichée sur l'extrémité de tête (23) de la bande.

25. Lampe selon l'une quelconque des revendications 22 à 24, **caractérisée en ce que** l'au moins une source de lumière est une diode lumineuse.

26. Lampe selon l'une quelconque des revendications 22 à 25, **caractérisée en ce**
**qu'**elle est réalisée sous forme de lampe murale, et la tringlerie de lampe est réalisée selon la revendication 12 ou la revendication 13, la bande étant fixée aux pieds de fixation (4) par un étrier transversal (39), la bande s'étendant vers le haut, puis étant retournée de 180° dans la direction du mur ou de l'élément de base, et étant guidée entre les pieds de fixation (4) à travers la bascule (25) dans l'intérieur de l'espace.
